# FASCICULE DE BREVET EUROPEEN

(11) **EP 0 887 275 B1**
(45) Date de publication et mention de la délivrance du brevet: **09.10.2002**
(21) Numéro de dépôt: 98401048.8
(22) Date de dépôt: 29.04.1998
(51) Int. Cl.: B65D 5/50

(54) **Emballage pour pièce rectangulaire et plate, telle qu'un capot de véhicule**
Verpackung für einen rechteckigen flachen Gegenstand wie eine Fahrzeug-Motorhaube
Packaging for a rectangular flat object such as a vehicle bonnet

(30) Priorité: 25.06.1997 FR 9707920
(43) Date de publication de la demande: 30.12.1998
(73) Titulaire: SMURFIT-SOCAR, F-94160 Saint-Mandé (FR)
(72) Inventeur: Van Oycke, Jacky, 27950 St. Marcel (FR); Vieilhomme, Jean-Pierre, 27950 St. Marcel (FR)
(74) Mandataire: Jolly, Jean-Pierre

(56) Documents cités:
- EP-A- 0 737 623
- US-A- 2 948 624
- US-A- 3 896 932
- US-A- 4 116 334
- US-A- 4 429 791

## Description

La présente invention concerne un emballage en matière semi-rigide, tel que carton ondulé, pour le conditionnement, le transport et le stockage d'une pièce sensiblement rectangulaire et plate, par exemple un capot de véhicule.

Les capots de véhicule de tourisme sont sensiblement rectangulaires et relativement plats mais ils peuvent avoir des dimensions qui varient dans de grandes proportions d'un véhicule à l'autre. De même, la forme de leur bord avant peut aussi varier. Il peut être rectiligne, mais dans certains modèles il se termine par un nez saillant, plus ou moins proéminent, destiné à s'adapter, lorsque le capot est fermé, entre les phares avant du véhicule. Ce nez peut être soit dans le prolongement du capot, soit incurvé vers le bas. Enfin, le bord arrière qui est voisin du pare-brise est généralement droit, mais il peut parfois avoir une forme incurvée concave se terminant à ses extrémités par deux pointes.

En vue de pouvoir transporter et stocker facilement les capots sous forme de pièces détachées, il est connu de les conditionner dans un emballage en carton constitué par une unique caisse de forme et dimensions adaptées à celles du capot. Mais, on comprend que l'on doive alors disposer d'une grande gamme d'emballages pour tous les modèles existants, ce qui entraîne des problèmes complexes pour leur stockage et leur montage.

De plus, dans les emballages connus, il est d'usage de placer des cales destinées à empêcher le capot de se déplacer dans l'emballage et à le protéger contre les chocs mécaniques. Ces cales sont constituées par des pièces indépendantes, de dimension et forme appropriées, et réalisées dans une matière souple afin d'absorber les déformations dues aux chocs. Elles sont parfois réalisées à partir d'un flan de carton qui doit être préalablement mis en forme par un certain nombre d'opérations de pliage d'où il résulte une complication du procédé de montage de l'emballage, ainsi que l'utilisation d'une main-d'oeuvre spécialisée et donc une augmentation du coût et de la durée de la fabrication de l'emballage.

Un emballage fait d'une caisse parallélépipédique dans laquelle des éléments de calage sont directement taillés dans et articulés sur une des grandes parois de la caisse est connu du document EP-A-0 737 623.

La présente invention vise à remédier à ces inconvénients en proposant un emballage en carton ondulé ayant une forme variable qui peut être adaptée aux différentes tailles de capots et qui comporte un système de cales intégrées. L'invention concerne également un emballage dont la fabrication entraîne le moins de perte possible.

L'invention concerne un emballage pour une pièce sensiblement rectangulaire et plate, telle qu'un capot de véhicule comportant un bord avant et un bord arrière, ledit emballage comprenant:
- une caisse parallélépipédique plate réalisée à partir d'un unique flan en carton, ladite caisse étant ouverte à une extrémité et présentant sur une de ses grandes parois des découpes qui permettent de réaliser, uniquement par pliage, au moins un élément de calage avant articulé sur ladite grande paroi par une ligne de pliage et qui vient se placer à l'intérieur de la caisse, par pivotement autour de ladite ligne de pliage, ledit élément de calage servant à l'appui du bord avant du capot,
- et un élément de calage arrière réalisé à partir d'un unique flan de carton, ledit élément de calage arrière ayant la même section que la section intérieure de la caisse et étant monté coulissant à travers ladite extrémité ouverte de la caisse, dans laquelle il peut être plus ou moins enfoncé jusqu'à ce qu'il vienne en butée contre le bord arrière du capot.

Dans le cas d'un capot pourvu d'un nez sur son bord avant, la caisse comprend deux éléments de calage avant espacés par un intervalle dans lequel le nez vient se loger.

Dans un mode de réalisation de l'invention, la caisse comprend une paroi de fond, une paroi supérieure parallèle à la paroi de fond, deux parois latérales parallèles et une paroi latérale d'extrémité et est ouverte sur sa quatrième face, ladite paroi supérieure présentant une échancrure en U à partir de son bord situé à l'extrémité ouverte de la caisse, sur le bord central de laquelle sont articulées deux portions pliables, rainées, susceptibles d'être mises sous la forme d'éléments de calage parallélépipédiques de même hauteur que la caisse et d'être introduites, par pliage autour de leur articulation sur le bord central, dans l'espace défini entre la paroi de fond et la paroi supérieure, à l'arrière de l'échancrure, lesdits éléments de calage présentant deux portées pour l'appui du bord avant du capot et étant espacés par un intervalle dans lequel vient s'insérer le nez du capot.

L'élément de calage arrière comprend deux parois latérales parallèles destinées à glisser sur les parois latérales parallèles de la caisse, une paroi de butée centrale située entre lesdites parois latérales et sur laquelle s'appuie le bord arrière du capot, et des évidements formés de part et d'autre de la paroi de butée centrale pour le passage des pointes situées aux extrémités du bord arrière du capot.

Selon un mode de réalisation particulier, l'élément de calage arrière est constitué par une seconde caisse de même forme que la première caisse et qui présente également une échancrure en U sur sa paroi supérieure, sur le bord central de laquelle est articulée une portion pliable susceptible d'être mise sous la forme d'un élément de calage parallélépipédique de même hauteur que la seconde caisse et d'être introduite, par pliage autour de l'articulation sur le bord central de l'échancrure, dans l'espace défini entre la paroi de fond de la seconde caisse, et sa paroi supérieure, des évidements étant ménagés entre ledit élément de calage et les parois latérales parallèles de la seconde caisse pour y loger les pointes du capot.

Selon un autre mode de réalisation, plus économique, l'élément de calage arrière se réduit à un flan de carton rectangulaire divisé dans le sens de la longueur en au moins deux bandes d'égale largeur par au moins une ligne de refoulement longitudinale qui s'étend sur une portion de la longueur de la bande et s'arrête à une certaine distance des bords transversaux du flan, ledit flan présentant également deux incisions longitudinales situées de part et d'autre de la ligne de refoulement, dans le prolongement de celle-ci et qui s'étendent jusqu'auxdits bords transversaux, ledit flan étant d'abord replié sur lui-même en rabattant l'une sur l'autre les deux bandes, puis étant plié suivant deux lignes de pliage transversales passant par les extrémités de la ligne de refoulement, deux fentes longitudinales étant percées sur les deux volets latéraux intérieurs ainsi formés, tandis que les deux volets latéraux extérieurs sont pliés à leur extrémité afin de former deux pattes de coulissement destinées à glisser sur la face intérieure des parois latérales parallèles de la caisse.

Le bord arrière du capot vient en appui sur la portion de l'élément de calage qui est comprise entre les deux lignes de pliage transversales, tandis que les pointes dudit bord arrière pénètrent à travers lesdites fentes.

L'invention sera décrite à présent en regard des dessins annexés dans lesquels :
la figure 1 est une vue en perspective d'un modèle courant de capot de voiture automobile ;
la figure 2 est une vue en perspective d'un premier mode de réalisation d'emballage de capot formé de deux caisses ;
la figure 3 est une vue en coupe suivant la ligne III-III de la figure 2 ;
la figure 4 montre le flan servant à réaliser la première caisse ;
la figure 5 montre le flan servant à réaliser la seconde caisse ;
la figure 6 est une vue en perspective montrant la première caisse montée et les éléments de calage avant en cours de mise en forme ;
la figure 7 est une vue en perspective de la première caisse complètement montée ;
la figure 8 est une vue en perspective montrant la seconde caisse montée et les éléments de calage arrière en cours de mise en forme ;
la figure 9 est une vue en perspective de la seconde caisse complètement montée ;
la figure 10 est une vue en perspective d'un second mode de réalisation d'emballage de capot formé d'une caisse et d'un élément de calage arrière ;
la figure 11 montre le flan qui sert à réaliser l'élément de calage arrière ; et
la figure 12 est une vue en coupe suivant la ligne XII-XII de la figure 10.

L'invention sera expliquée à propos d'un capot de véhicule, mais comme on l'a déjà précisé, elle s'applique également à toute pièce sensiblement rectangulaire et plate.

On se réfèrera tout d'abord à la figure 1 qui représente un modèle connu de capot 10 de voiture automobile. Le capot a une forme générale rectangulaire et comprend sur son bord avant deux échancrures 12, 14 destinées à s'adapter autour des phares avant du véhicule et un nez 16 qui peut être dans le flan du capot ou incurvé vers le bas, comme sur la figure 1. Dans le mode de réalisation représenté, les bords rectilignes des échancrures forment entre eux un angle α très ouvert. Le capot comporte également deux bords longitudinaux 17, 19 et un bord arrière 18 dont la forme s'adapte à celle de la base du pare-brise et présente deux pointes 20, 22 faisant saillie vers l'arrière.

Les figures 2 à 9 représentent un emballage 24 selon un premier mode de réalisation, pour le conditionnement du capot 10. L'emballage 24 comprend une première caisse parallélépipédique 26 relativement plate et une seconde caisse parallélépipède 126 montée coulissante dans la première caisse.

La caisse 26 est réalisée en carton ondulé à partir d'un flan 30 représenté sur la figure 4. Le flan comprend une paroi de fond 32 de surface supérieure à la surface projetée du capot sur un plan, deux parois latérales parallèles 34, 36 de hauteur légèrement supérieure à celle du capot, une paroi supérieure 38 parallèle à la paroi de fond et de même surface qu'elle, et se termine à une extrémité par une bande 40 qui permet de fermer le flan sur lui-même par collage de cette bande sur l'extrémité de la paroi de fond 32.

La caisse 26 est fermée à une extrémité par des rabats 42, 44, 46, 48 et 50, respectivement articulés sur les parois 32, 34, 36, 38, 40, et son autre extrémité est ouverte. Elle comporte deux éléments de calage intégrés 52, 54 réalisés dans la matière même du flan de carton 30.

Les éléments de calage sont formés en découpant sur la paroi supérieure 38 une échancrure 56 en U, trois évidements 68, 70, 72 et une incision 74. L'échancrure 56 comporte deux bords parallèles partant du bord libre de la paroi supérieure et s'étendant parallèlement aux parois latérales 34, 36 et un bord central 57 en forme de V très ouvert, d'angle d'ouverture égal à l'angle α formé par les échancrures 12, 14 du capot.

Les éléments de calage comprenant chacun un volet rectangulaire 58 qui est articulé sur le bord central 57 de l'échancrure, le long d'une ligne d'articulation 60. Sur le bord 61 de ce volet qui est parallèle à la ligne d'articulation 60 est articulée une paroi sensiblement rectangulaire 62 pourvue sur ses deux bords parallèles de deux rabats pliables 64, 66.

Les phases de la mise en forme de la première caisse sont illustrées par les figures 4, 6 et 7 : on enroule le flan 30 pour former un volume parallélépipédique et on colle la bande 40 sur la paroi de fond 32. On ferme ensuite la caisse à une extrémité en pliant et collant les rabats 42, 44, 46, 48 et 50. Ensuite, on met en forme les éléments de calage 52, 54 en pliant les rabats 64, 66 perpendiculairement à la paroi 62, puis en faisant pivoter l'ensemble autour de la ligne de pliage 61 dans le sens de la flèche f₁ pour le faire rentrer sous le volet 58, comme le montre la figure 6.

On notera que les rabats 64, 66 présentent sur leur bord qui est voisin du volet 58 une encoche 74 en V se terminant par un crochet 76 et que ledit volet 58 est partagé en deux portions par une ligne de pliage médiane 78 parallèle aux lignes de pliage 60 et 61. Au cours du pivotement susmentionné dans le sens de la flèche f₁, le volet 58 est enfoncé de manière à ce que ses deux portions pénètrent dans les encoches 74, comme le montre la figure 7. Les crochets 76 sont introduits dans des fentes 80 formées sur le volet 58 près de la ligne de pliage 60.

Les ensembles montrés sur la figure 6 sont alors pivotés dans le sens de la flèche f₂ pour venir s'escamoter sous la paroi supérieure 38. Les éléments de calage se trouvent alors dans leur position définitive, qui est représentée sur la figure 7. La paroi 62 repose sur la paroi de fond 32 et les rabats 64, 66 se placent verticalement entre la paroi de fond 32 et la paroi supérieure 38. Lesdits rabats ont une hauteur égale à la hauteur intérieure de la caisse et soutiennent donc la paroi supérieure. Le volet enfoncé 58 présente une surface concave diédrique dont la ligne de pliage médiane 78 est parallèle à la paroi de fond 32.

Les deux éléments de calage 52, 54 ainsi formés sont disposés symétriquement par rapport à l'axe médian de la caisse et sont espacés par un intervalle libre 82. Ces éléments peuvent être collés sur la paroi de fond 32 afin de rigidifier l'ensemble.

La caisse qui vient d'être décrite reçoit la partie avant du capot 10. Les portions 12, 14 du bord avant du capot prennent appui dans les logements concaves formés par les volets enfoncés 58, tandis que le nez 16 vient s'insérer dans l'intervalle 82 compris entre les éléments de calage.

Les parois latérales 34, 36 présentent deux trous 83 pour le passage des doigts afin de pouvoir transporter la caisse.

La seconde caisse parallélépipédique 126 est destinée à recevoir la partie arrière du capot. Cette caisse qui est représentée sur la figure 9 est identique à la première caisse 26 sauf qu'elle a une section légèrement inférieure à celle-ci de manière à pouvoir y être montée coulissante, comme on l'expliquera ci-après.

La caisse 126 est réalisée en carton ondulé à partir d'un flan 130 représenté sur la figure 5. Pour éviter de décrire en détail cette caisse, ou désignera par la suite les éléments homologues de ceux de la première caisse par les mêmes références numériques augmentées de 100.

La caisse 126 comporte un unique élément de calage intégré, réalisé dans le flan de carton 130. A cet effet, sur la paroi supérieure 138 est découpée une échancrure 156 en U dont les bords parallèles partent du bord libre de la paroi supérieure et s'étendent parallèlement aux parois latérales 134, 136 de la caisse et dont le bord central est parallèle au rabat 148.

La portion de flan intérieure à l'échancrure est articulée à la paroi supérieure 138 le long d'une ligne de pliage 160 située au centre dudit bord central de l'échancrure.

Sur cette portion de flan sont marquées deux lignes de pliage 161, 163 perpendiculaires à la ligne de pliage 160 et passant par les extrémités de celle-ci, et une ligne de pliage longitudinale 165 parallèle à la ligne de pliage 160. Des incisions 167, 169 sont pratiquées sur les deux portions de la ligne de pliage 165 qui sont extérieures aux lignes de pliage 161, 163. On définit ainsi un premier volet central 159 qui est articulé autour de la ligne de pliage 160, deux volets latéraux 171, 173 pliables selon les lignes de pliage 161, 163, un second volet central 175 pliable selon la ligne de pliage 165 et deux rabats attenants au second volet central 175. Ces rabats attenants sont pourvus de lignes de refoulement 177, 179 et de tenons 181, 183 à leur extrémité libre.

La mise en forme de la seconde caisse 126 est illustrée par les figures 8 et 9 : après avoir formé la caisse exactement comme on l'a expliqué à propos de la première caisse 26, on plie les volets latéraux 171, 173 pour les placer perpendiculairement au premier volet central 159, puis on plie lesdits rabats attenants autour des lignes de pliage 161, 163 et on les rabat dans le sens de la flèche f₃ autour des lignes de refoulement 177, 179, de manière que les volets latéraux 171, 173 soient pris en sandwich entre les doubles épaisseurs des rabats attenants. Les tenons 181, 183 viennent se verrouiller à l'intérieur de fentes 185, 187 percées sur les lignes de pliage 161, 163.

On a ainsi formé un volume parallélépipédique qui est rattaché à la paroi supérieure 138 le long de la ligne de pliage 160. On fait ensuite pivoter ce volume de 90° vers l'intérieur de la caisse pour l'amener dans la position montrée sur la figure 9. La paroi 175 vient alors se poser sur la paroi de fond 132 et les parois renforcées à triple épaisseur formées précédemment se placent verticalement entre la paroi de fond et la paroi supérieure 138.

Sur la paroi de fond 132 est découpée une incision 189 en U (figure 5) définissant à l'intérieur un volet 191 qui peut être plié selon une ligne 193 reliant les extrémités de l'incision. Ce volet est positionné de manière que lorsqu'il est dressé perpendiculairement à la paroi de fond, il se place exactement en avant dudit volume parallélépipédique, comme cela est illustré par la figure 9. Le volet 191 peut être collé sur ledit volume.

Le volume parallélépipédique et le volet frontal 191 constituent un élément de calage arrière pour le capot.

Le montage du capot dans l'emballage se fait comme suit : on met en place le capot 10 dans la première caisse 26 en amenant ses deux échancrures 12, 14 en appui contre les volets rentrants 58 des éléments de calage avant 52, 54 et en engageant le nez 16 dans l'intervalle 82 compris entre les deux éléments de calage.

La seconde caisse 126 est ensuite assemblée à la première caisse 26 en introduisant son extrémité ouverte à travers l'extrémité ouverte de la première caisse puis elle est enfoncée jusqu'à ce que le volet frontal 191 vienne en appui contre le bord arrière du capot. Les pointes 20, 22 du capot pénètrent alors dans les intervalles 193, 195 situés de part et d'autre du volet frontal. Les bords longitudinaux 17, 19 du capot passent sous les bords longitudinaux des échancrures 56, 156.

On a ainsi réalisé un emballage de capot dont la longueur peut être adaptée à la longueur du capot et qui comporte des éléments de calage avant 52, 54 et arrière 189 intégrés. Ces éléments de calage sont convenablement disposés de manière à éviter le déplacement du capot dans l'emballage et à protéger contre les chocs les parties fragiles du capot que sont le nez 16 et les pointes 20, 22.

De plus, le capot est presque entièrement visible à travers la large ouverture sensiblement circulaire formée par les échancrures, ce qui permet à l'acheteur de le voir sans avoir à démonter l'emballage. Néanmoins, le capot ne risque pas de sortir à travers cette ouverture puisqu'il est retenu à l'avant par les parois diédriques 58, et sur les côtés par les bords longitudinaux des échancrures.

Il va de soi que de nombreuses modifications peuvent être apportées à l'emballage qui vient d'être décrit pour qu'il puisse s'adapter aux différents modèles de capot existants. Ainsi, pour les capots qui ne possèdent pas de nez, on peut prévoir un unique élément de calage sur la première caisse, cet élément pouvant se trouver au milieu du bord central 57 de l'échancrure 56.

De même, dans le cas d'un capot dans lequel les bords rectilignes des échancrures sont alignés, la caisse 26 aura un bord 57 d'échancrure rectiligne et non en V.

On se référera à présent à l'emballage illustré par les figures 10 et 11. Cet emballage comporte une caisse 26 identique à celle du mode de réalisation précédent, mais au lieu d'une seconde caisse, on utilise ici un élément de calage coulissant 200 de conception très simplifiée.

L'élément coulissant 200 est réalisé à partir d'un flan en carton 202 de forme rectangulaire. Sur l'axe médian longitudinal du flan est marquée une ligne de refoulement 204 qui s'étend sur environ un tiers de la longueur du flan et au milieu de l'axe médian. Sur les portions restantes de l'axe médian situées de part et d'autre de la ligne de refoulement sont pratiquées deux incisions 206, 208 allant jusqu'aux bords transversaux du flan.

Les deux parties du flan situées de part et d'autre de la double ligne de refoulement sont elles mêmes divisées en deux parties égales 210, 212 et 214, 216 respectivement, par des lignes de pliage longitudinales 218, 220. Aux extrémités des portions de flan 210, 212, sont percées quatre fentes longitudinales 222 d'égale longueur.

Le flan ainsi rainé, est plié comme représenté sur les figures 10 et 12, de manière à former une bande à quatre épaisseurs de carton superposées, les fentes 222 se superposant deux à deux. On plie ensuite les quatre épaisseurs de la bande selon deux lignes de pliage transversales 224, 226 qui passent par les extrémités de la ligne de refoulement 204. De plus, on plie les extrémités des deux volets arrière de cette bande afin de former deux pattes de coulissement 228, 230.

On obtient ainsi un élément de calage pourvu d'une portion centrale 231 sur laquelle sont rattachés deux volets latéraux avant 232, 234 percés avec les fentes 222 et deux volets arrière 236, 238 munis des pattes de coulissement. Pour empêcher l'élément de calage de se déplier, on peut le maintenir plié par tout moyen approprié, par exemple à l'aide d'un ou plusieurs bracelets élastiques entourant la partie centrale 231, ou encore au moyen de points de colle déposés entre les faces en contact des parties 210, 216 sur la figure 12.

L'élément de calage est prêt à être introduit à l'intérieur de la caisse 26. Après avoir mis en place le capot dans la caisse 26, comme on l'a décrit à propos du mode de réalisation précédent, on introduit les quatre volets latéraux 232, 234, 236, 238 dans la caisse comme représenté sur la figure 10. L'élément de calage est enfoncé jusqu'à ce que le bord arrière du capot vienne en appui contre la portion centrale 231 de l'élément et que les pointes du capot pénètrent dans les fentes 222. Les pointes 20, 22 du capot sont protégées par les volets 236 et 238. Les pattes 228, 230 peuvent être collées sur les parois 34, 36.

L'élément de calage 200 est empêché de sortir de la caisse 26 soit en le collant sur celle-ci, soit au moyen de sangles.

L'élément de calage arrière 200 peut comprendre seulement deux épaisseurs de carton, car les bandes 210 et 216 peuvent être éliminées.

## Revendications

1. Emballage pour pièce rectangulaire et plate, telle qu'un capot de véhicule (10) comportant un bord avant (12, 14) et un bord arrière (18), ledit emballage comprenant:
une caisse parallélépipédique plate (26) réalisée à partir d'un unique flan en carton (30), ladite caisse présentant sur une de ses grandes parois (38) des découpes qui permettent de réaliser, uniquement par pliage, au moins un élément de calage avant (52, 54) articulé sur ladite grande paroi par une ligne de pliage (60) et qui vient se placer à l'intérieur de la caisse, par pivotement autour de ladite ligne de pliage, ledit élément de calage servant à l'appui du bord avant du capot,
ledit emballage étant **caractérisé en ce que** ladite caisse est ouverte à une extrémité et **en ce qu'**il comprend en outre
un élément de calage arrière (126 ; 200) réalisé à partir d'un unique flan de carton (130 ; 202), ledit élément de calage arrière ayant la même section que la caisse (26) et étant monté coulissant à travers ladite extrémité ouverte de la caisse, dans laquelle il peut être plus ou moins enfoncé jusqu'à ce qu'il vienne en butée contre le bord arrière (18) du capot.

2. Emballage selon la revendication 1, pour un capot pourvu d'un nez (16) sur son bord avant, **caractérisé en ce que** la caisse comprend deux éléments de calage avant (52, 54) espacés par un intervalle (82) dans lequel le nez (16) vient se loger.

3. Emballage selon la revendication 2, **caractérisé en ce que** la caisse (26) comprend une paroi de fond (32), une paroi supérieure (38) parallèle à la paroi de fond, deux parois latérales parallèles (34, 36) et une paroi latérale d'extrémité (48) et est ouverte sur sa quatrième face latérale, ladite paroi supérieure présentant une échancrure (56) en u a partir de son bord situé a l'extrémité ouverte de la caisse, sur le bord central (57) de laquelle sont articulés deux portions pliables rainées (52, 54) susceptibles d'être mises sous la forme d'éléments de calage parallélépipédiques de même hauteur que la caisse et d'être introduites, par pliage autour de leur articulation (60) sur le bord central, dans l'espace défini entre la paroi de fond, et la paroi supérieure, à l'arrière de l'échancrure, lesdits éléments de calage présentant deux portées (58) pour l'appui du bord avant (12, 14) du capot et étant espacés par un intervalle (82) dans lequel vient s'insérer le nez (16) du capot.

4. Emballage selon la revendication 3, **caractérisé en ce que** chacun des éléments de calage parallélépipédiques (52, 54) comprend une paroi de base (62) qui repose et peut être collé sur la paroi de fond (32) de la caisse, deux parois latérales parallèles (64, 66) articulées sur ladite paroi de base et se plaçant verticalement entre la paroi de fond (32) et la paroi supérieure (38) de la caisse dans une direction sensiblement parallèle à l'axe longitudinal de la caisse, et une troisième paroi latérale transversale (58) tournée vers l'intérieur de la caisse.

5. Emballage selon la revendication 4, **caractérisé en ce que** les parois latérales parallèles (64, 66) des éléments de calage présentent une encoche (74) sur leur bord vertical qui est adjacent à la troisième paroi latérale (58), ladite troisième paroi latérale pouvant être enfoncée à l'intérieur des encoches (74) de manière à former une surface diédrique concave destinée à recevoir le bord avant du capot.

6. Emballage selon la revendication 5, **caractérisé en ce que** lesdites parois latérales parallèles (64, 66) des éléments de calage présentent à l'extrémité de leur bord encoché un crochet (76) destiné à pénétrer dans une fente (80) formée sur la troisième paroi latérale (58) afin de verrouiller les éléments de calage (52, 54) en position fermée.

7. Emballage selon la revendication 1, pour capot pourvu aux extrémités de son bord arrière (18) de deux pointes (20, 22), **caractérisé en ce que** l'élément de calage arrière comprend deux parois latérales parallèles (134, 136 ; 228, 230) destinées à glisser sur les parois latérales parallèles (34, 36) de la caisse (26), une paroi centrale (191 ; 210 à 216) située entre lesdites parois latérales sur laquelle s'appuie le bord arrière (18) du capot, et des évidements (193, 195 ; 222) formés de part et d'autre de ladite paroi centrale pour le passage des pointes (20, 22) situées aux extrémités du bord arrière du capot.

8. Emballage selon la revendication 7, **caractérisé en ce que** l'élément de calage arrière est constitué par une seconde caisse (126) de même forme que la première caisse (26) et qui présente également une échancrure (156) en U sur sa paroi supérieure (138), sur le bord central (160) de laquelle est articulée une portion pliable susceptible d'être mise sous la forme d'un élément de calage parallélépipédique de même hauteur que la seconde caisse et d'être introduite, par pliage autour de l'articulation (160) sur le bord central de l'échancrure, dans l'espace défini entre la paroi de fond (132) de la seconde caisse et sa paroi supérieure (131), des évidements (193, 195) étant ménagés entre ledit élément de calage et les parois latérales (134, 136) parallèles de la seconde caisse pour le logement des pointes (20, 22) du capot.

9. Emballage selon la revendication 7, **caractérisé en ce que** l'élément de calage arrière se réduit à un flan de carton rectangulaire (202) divisé dans le sens de la longueur en au moins deux bandes (210, 212, 214, 216) d'égale largeur par au moins une ligne de refoulement longitudinale (204) qui s'étend sur une portion de la longueur de la bande, et s'arrête à une certaine distance des bords transversaux du flan, ledit plan présentant également deux incisions longitudinales (206, 208) situées de part et d'autre de la ligne de refoulement dans le prolongement de celle-ci et qui s'étendent jusqu'auxdits bords transversaux, ledit flan étant d'abord replié sur lui-même en rabattant l'une sur l'autre les deux bandes, puis étant plié suivant deux lignes de pliage transversales (224, 226) passant par les extrémités de la ligne de refoulement (204), deux fentes longitudinales (222) étant percées sur les deux volets latéraux intérieurs (232, 234) ainsi formés, tandis que les deux volets latéraux extérieurs (236, 238) sont pliés à leur extrémité afin de former deux pattes de coulissement (238, 230) destinées à glisser et à être collées sur la face intérieure des parois latérales parallèles (34, 36) de la caisse (26).

10. Emballage selon la revendication 9, **caractérisé en ce que** les deux bandes de carton situées de part et d'autre de la ligne de refoulement sont elles-mêmes repliées pour former chacune une double épaisseur de carton, de sorte que l'élément de calage arrière (200) comporte une quadruple épaisseur de carton.

11. Emballage selon la revendication 8, **caractérisé en ce qu'**un rabat frontal (191) découpé sur la paroi de fond (132) de la seconde caisse (126) est dressé verticalement sur ladite paroi de fond et se place contre ledit élément de calage parallélépipédique, et peut y être collé.

12. Emballage selon l'une des revendications précédentes, **caractérisé en ce que** la caisse (26) et l'élément de calage arrière (126 ; 200) sont solidarisés par collage ou au moyen de sangles.

## Patentansprüche

1. Verpackung für ein rechteckiges und flach-ebenes Werkstück bzw. Erzeugnis, wie beispielsweise eine Fahrzeug-Motorhaube (10) mit einem Vorderrand (12, 14) und einem hinteren Rand (18), wobei die Verpackung umfaßt
- einen ausgehend von einem einzigen Kartonzuschnitt (30) hergestellten parallelepipedischen, flach-ebenen Kasten (26), welcher auf einer seiner großen oder Hauptflächen (38) Ausschnitte bzw. Ausstanzungen aufweist, welche die Herstellung ausschließlich mittels Faltung wenigstens eines vorderen Verkeilungs- bzw. Blockierungselements (52, 54) gestatten, das mit der genannten großen oder Hauptwandung um eine Faltlinie (60) schwenkbar verbunden ist und das durch Verschwenkung um die genannte Faltlinie im Inneren des Kastens zu liegen kommt, wobei das genannte Verkeilungs- bzw. Blockierungselement zur Abstützung des Vorderrands der Motorhaube dient,
wobei die Verpackung **dadurch gekennzeichnet ist, daß** der genannte Kasten an einem Ende offen ist und daß er des weiteren ein ausgehend von einem einzigen Kartonzuschnitt (130; 202) hergestelltes hinteres Verkeilungs- bzw. Blockierungselement (126; 200) aufweist, wobei das genannte hintere Keil- bzw. Blockelement denselben Querschnitt wie der Kasten (26) aufweist und durch das genannte offene Ende des Kastens gleitbar angebracht ist und in welchem es mehr oder weniger tief eingeschoben werden kann, bis es zum Anschlag gegen den Hinterrand (18) der Motorhaube gelangt.

2. Verpackung nach Anspruch 1, für eine Motorhaube, die an ihrem Vorderrand mit einer Nase (16) versehen ist, **dadurch gekennzeichnet, daß** der Kasten zwei vordere Verkeilungs- bzw. Blockierungselemente (52, 54) aufweist, die durch einen Zwischenraum (82) voneinander beabstandet sind, in welchen die Nase (16) zu liegen kommt.

3. Verpackung nach Anspruch 2,
**dadurch gekennzeichnet, daß** der Kasten (26) eine Bodenwandung (32), eine zu der Bodenwandung parallele obere oder Oberseitenwandung (38), zwei zueinander parallele Seitenwandungen (34, 36) sowie eine Endseitenwandung (48) aufweist und an seiner vierten Seitenfläche offen ist, daß die genannte obere Wandung eine U-förmige Ausnehmung (56) aufweist, die von deren am offenen Ende des Kastens gelegenen Rand ausgeht, und an deren Mittelrand (57) zwei mit Nuten bzw. Falzen versehene faltbare Abschnitte (52, 54) schwenkbar angeordnet sind, welche in die Form von parallelepipedischen Verkeilungs- bzw. Blockierungselementen gleicher Höhe wie der Kasten gebracht werden kann und durch Faltung um ihre Gelenkverbindung (60) an dem Mittelrand in den zwischen der Bodenwandung und der oberen bzw. Oberseitenwandung definierten Raum hinter der Ausnehmung eingeführt werden können, wobei die genannten Verkeilungs- bzw. Blockierungselemente zwei Aufnahmeflächen (58) zur Abstützung des Vorderrands (12, 14) der Motorhaube aufweist, die voneinander durch einen Abstand (82) getrennt sind, in welchen die Nase (16) der Motorhaube zu liegen kommt.

4. Verpackung nach Anspruch 3,
**dadurch gekennzeichnet, daß** jedes der parallelepipedischen Verkeilungs- bzw. Blockierungselemente (52, 54) jeweils eine Basiswandung (62), die auf der Bodenwandung (32) des Kastens aufruht und mit dieser verklebt werden kann, zwei parallele Seitenwandungen (64, 66), die an der genannten Basiswandung schwenkbar angebracht sind und vertikal zwischen der Bodenwandung (32) und der Oberseitenwandung (38) des Kastens in einer zur Längsachse des Kastens im wesentlichen parallelen Richtung zu liegen kommen, sowie eine dem Inneren des Kastens zugewandte querverlaufende dritte Seitenwandung (58) aufweist.

5. Verpackung nach Anspruch 4,
**dadurch gekennzeichnet, daß** die parallelen Seitenwandungen (64, 66) der Verkeilungs- bzw. Blockierungselemente an ihrem der dritten Seitenwandung (58) benachbarten vertikalen Rand eine Nut bzw. Einkerbung (74) aufweisen, wobei die genannte dritte Seitenwandung in das Innere der Nuten bzw. Einkerbungen (74) versenkt werden kann, derart daß sie eine zur Aufnahme des Vorderrands der Motorhaube bestimmte konkave diedrische Fläche bildet.

6. Verpackung nach Anspruch 5,
**dadurch gekennzeichnet, daß** die genannten parallelen Seitenwandungen (64, 66) der Verkeilungs- bzw. Blockierungselemente am Ende ihres mit der Nut bzw. Einkerbung versehenen Randes einen Haken (76) aufweisen, der in einen an der dritten Seitenwandung (58) ausgebildeten Schlitz (80) eindringen kann, um die Verkeilungs- bzw. Blockierungselemente (52, 54) in der Schließstellung zu verriegeln.

7. Verpackung nach Anspruch 1, für eine Motorhaube, die an den Enden ihres hinteren Rands (18) mit zwei Spitzen bzw. Ecken (20, 22) versehen ist,
**dadurch gekennzeichnet, daß** das hintere Verkeilungs- bzw. Blockierungselement zwei parallele Seitenwandungen (134, 136; 228, 230), die auf den parallelen Seitenwandungen (34, 36) des Kastens (26) gleiten können, eine zwischen den Seitenwandungen gelegene zentrale oder Mittelwandung (191; 210 bis 216), auf welcher sich der hintere Rand (18) der Motorhaube abstützen kann, sowie Ausnehmungen (193, 195; 222) aufweist, die zu beiden Seiten der genannten zentralen oder Mittelwandung ausgebildet sind, zum Durchtritt der an den Enden des hinteren Rands der Motorhaube vorgesehenen Spitzen bzw. Ecken (20, 22).

8. Verpackung nach Anspruch 7,
**dadurch gekennzeichnet, daß** das hintere Verkeilungs- bzw. Blockierungselement aus einem zweiten Kasten (126) von gleicher Form wie der erste Kasten (26) besteht, und welcher ebenfalls eine U-förmige Ausnehmung (156) in seiner oberen oder Oberseitenwandung (138) aufweist, an deren Rand im Mittelbereich (160) ein faltbares Teil schwenkbar angebracht ist, das in die Form eines parallelepipedischen Verkeilungs- bzw. Blockierungselements gleicher Höhe wie der zweite Kasten gebracht und das durch Umfalten um die Schwenkverbindung (160) im mittleren Teil des Rands der Ausnehmung in den zwischen der Bodenwandung (132) des zweiten Kastens und seiner oberen oder Oberseitenwandung (131) definierten Raum eingeführt werden kann, und daß zwischen dem Verkeilungs-bzw. Blockierungselement und den parallelen Seitenwandungen (134, 136) des zweiten Kastens Ausnehmungen (193, 195) ausgearbeitet sind, zur Aufnahme der Spitzen bzw. Ecken (20, 22) der Motorhaube.

9. Verpackung nach Anspruch 7,
**dadurch gekennzeichnet, daß** das hintere Verkeilungs- bzw. Blockierungselement auf einen rechteckförmigen Kartonzuschnitt (202) reduziert ist, der in Richtung seiner Länge in wenigstens zwei Streifen (210, 212, 214, 216) gleicher Breite unterteilt ist, und zwar mittels einer Längs-Stauchlinie (204), welche sich über einen Teil der Länge des Streifens erstreckt und in einem bestimmten Abstand von den Querrändern des Zuschnitts endet, und daß der genannte Zuschnitt des weiteren zwei zu beiden Seiten der Stauchlinie in deren Verlängerung vorgesehene Längseinschnitte (206, 208) aufweist, welche sich bis zu den Querrändern erstrecken, daß der genannte Zuschnitt zunächst auf sich selbst umgefaltet wird durch Umfalten des einen der beiden Bänder auf das andere, sodann gemäß zwei Querfaltlinien (224, 226), welche durch die Enden der Stauchlinie (204) hindurchgehen, gefaltet wird, wobei in den so gebildeten beiden inneren seitlichen Klappteilen (232, 234) zwei Längsschlitze (222) vorgesehen sind, während die beiden äußeren seitlichen Klappenteile (236, 238) an ihrem Ende zur Bildung von zwei Gleitlappen (238, 230) gefaltet werden, die auf der Innenseite der parallelen Seitenwandungen (34, 36) des Kastens (26) gleiten und mit dieser verklebt werden können.

10. Verpackung nach Anspruch 9,
**dadurch gekennzeichnet, daß** die beiden zu beiden Seiten der Stauchlinie liegenden Kartonstreifen ihrerseits umgefaltet sind, derart daß jeder eine doppelte Kartonwandstärke bildet, derart daß das hintere Verkeilungs- bzw. Blockierungselement (200) eine Vierfach-Kartonlage aufweist.

11. Verpackung nach Anspruch 8,
**dadurch gekennzeichnet, daß** ein in der Bodenwandung (132) des zweiten Kastens (126) ausgeschnittenes bzw. ausgestanztes frontales Klappteil (191) in eine Stellung vertikal auf der genannten Bodenwandung aufgerichtet ist und gegen das parallelepipedische Verkeilungs- bzw. Blockierungselement zu liegen kommt und mit diesem verklebt werden kann.

12. Verpackung nach einem der vorhergehenden Ansprüche,
**dadurch gekennzeichnet, daß** der Kasten (26) und das hintere Verkeilungs- bzw. Blockierungselement (126; 200) durch Verklebung oder mittels Gurten miteinander verbunden sein können.

## Claims

1. Packaging for a flat, rectangular component, such as a vehicle bonnet (10) comprising a front edge (12, 14) and a rear edge (18),
said packaging comprising a flat parallelepipedic box (26) formed from a single cardboard blank (30), said box having on one of its large walls (38) cut-outs which allow the formation, solely by folding, of at least one front wedging element (52, 54) hinged to said large wall by a fold line (60) and which positions itself inside the box, by pivoting about said fold line, said wedging element serving to support the front edge of the bonnet,
said packaging being **characterised in that** said box is open at one and **in that** it further comprises a rear wedging element (126; 200) formed from a single cardboard blank (130; 202), said rear wedging element having the same section as the box (26) and being mounted so as to be able to slide through said open end of the box, into which it may be pushed to a greater or lesser extent until it abuts against the rear edge (18) of the bonnet.

2. Packaging according to claim 1, for a bonnet provided with a nose (16) at its front edge, **characterised in that** the box comprises two front wedging elements (52, 54) spaced by a gap (82) which accommodates the nose (16).

3. Packaging according to claim 2, **characterised in that** the box (26) comprises a bottom wall (32), an upper wall (38) parallel with the bottom wall, two parallel lateral walls (34, 36) and an end lateral wall (48) and is open at its fourth lateral face, said upper wall having a U-shaped notch (56) starting from its edge situated at the open end of the box, to the central edge (57) of which are hinged two foldable grooved portions (52, 54) capable of being formed into parallelepipedic wedging elements of the same height as the box and being introduced, by folding about their hinge points (60) on the central edge, into the space defined between the bottom wall and the upper wall, behind the notch, said wedging elements having two bearing surfaces (58) for supporting the front edge (12, 14) of the bonnet and being spaced by a gap (82) in which the nose (16) of the bonnet is inserted.

4. Packaging according to claim 3, **characterised in that** each of the parallelepipedic wedging elements (52, 54) comprises a base wall (62) which rests on and may be adhered to the bottom wall (32) of the box, two parallel lateral wall (64, 66) hinged to said base wall and being positioned vertically between the bottom wall (32) and the upper wall (38) of the box in a direction substantially parallel to the longitudinal axis of the box and a third transverse lateral wall (58) facing the inside of the box.

5. Packaging according to claim 4, **characterised in that** the parallel lateral walls (64, 66) of the wedging elements have a recess (74) on their vertical edge adjacent the third lateral wall (58), said third lateral wall being capable of pushed inside the recesses (74) in such a way as to form a concave dihedral surface intended to receive the front edge of the bonnet.

6. Packaging according to claim 5, **characterised in that** said parallel lateral walls (64, 66) of the wedging elements have at the end of their recessed edge a hook (76) designed to enter into a slot (80) formed in the third lateral wall (58) in order to lock the wedging elements (52, 54) in the closed position.

7. Packaging according to claim 1, for a bonnet provided at the ends of its rear edge (18) with two points (20, 22), **characterised in that** the rear wedging element comprises two parallel lateral walls (134, 136; 228, 230) designed to slide over the parallel lateral walls (34, 36) of the box (26), a central wall (191; 210 to 216) situated between said lateral walls and against which rests the rear edge (18) of the bonnet, and indentations (193, 195; 222) formed on either side of said central wall for passage of the points (20, 22) situated at the ends of the rear edge of the bonnet.

8. Packaging according to claim 7, **characterised in that** the rear wedging element consists of a second box (126) of the same shape as the first box (26) and which also exhibits a U-shaped notch (156) in its upper wall (138), to the central edge (160) of which is hinged a foldable portion capable of being formed into a parallelepipedic wedging element of the same height as the second box and being introduced, by folding about the hinge point (160) on the central edge of the notch, into the space defined between the bottom wall (132) of the second box and its upper wall (131), recesses (193, 195) being formed between said wedging element and the parallel lateral walls (134, 136) of the second box for accommodating the points (20, 22) of the bonnet.

9. Packaging according to claim 7, **characterised in . that** the rear wedging element consists merely of a rectangular cardboard blank (202) divided in the lengthwise direction into at least two strips (210, 212, 214, 216) of equal width by at least one longitudinal fold-back line (204) which extends over a portion of the length of the strip and stops at a certain distance from the transverse edges of the blank, said blank also comprising two longitudinal incisions (206, 208) situated either side of the fold-back line as extensions thereof and which extend as far as said transverse edges, said blank firstly being folded back on itself by turning the two strips back one against the other, then being folded along two transverse fold lines (224, 226) passing through the ends of the fold-back line (204), two longitudinal slots (222) being formed in the two inner lateral flaps (232, 234) thus formed, while the two outer lateral flaps (236, 238) are folded at their ends in order to form two sliding tabs (238, 230) designed to slide over and to be stuck to the inner face of the parallel lateral walls (34, 36) of the box (26).

10. Packaging according to claim 9, **characterised in that** the two cardboard strips situated either side of the fold-back line are themselves folded so as each to form a double thickness of cardboard, in such a way that the rear wedging element (200) comprises a quadruple thickness of cardboard.

11. Packaging according to claim 8, **characterised in that** a front flap (191) cut out of the bottom wall (132) of the second box (126) stands vertically on said bottom wall and is positioned against said parallelepipedic wedging element, and may be stuck thereto.

12. Packaging according to one of the preceding claims, **characterised in that** the box (26) and the rear wedging element (126; 200) are connected firmly together by gluing or by means of straps.
